# EUROPÄISCHE PATENTSCHRIFT

(11) **EP 3 573 187 B1**
(45) Veröffentlichungstag und Bekanntmachung des Hinweises auf die Patenterteilung: **02.07.2025**
(21) Anmeldenummer: 19174012.5
(22) Anmeldetag: 13.05.2019
(51) Int. Cl.: H01R 9/05, H01R 4/20, H01R 13/6593

(54) **STECKVERBINDERANORDNUNG**
CONNECTOR ASSEMBLY
DISPOSITIF CONNECTEUR ENFICHABLE

(30) Priorität: 25.05.2018 DE 102018112530
(43) Veröffentlichungstag der Anmeldung: 27.11.2019
(73) Patentinhaber: Rosenberger Hochfrequenztechnik GmbH & Co. KG, 83413 Fridolfing (DE)
(72) Erfinder: MIEDL, Thomas, 84518 Garching (DE)
(74) Vertreter: Warneke, Nicola

(56) Entgegenhaltungen:
- EP-A1- 3 242 359
- GB-A- 2 155 704
- US-A- 5 658 163
- US-B1- 6 257 920

## Beschreibung

### GEBIET DER ERFINDUNG

Die vorliegende Erfindung betrifft eine Steckverbinderanordnung mit einem Kabel und einem Steckverbinder.

### TECHNISCHER HINTERGRUND

Um Kabel mit Steckverbindern zu verbinden, ist es bekannt, das Kabel und den Steckverbinder in einem Verbindungsbereich zu verpressen. Dabei wirkt sich die Kraft, mit der das Kabel mit dem Steckverbinder verpresst ist, auf die mechanische Haltekraft zwischen dem Kabel und dem Steckverbinder aus. Problematisch hieran ist, dass ein Verpressen mit einer Deformation des Kabels und des Steckverbinders verbunden ist. Diese Deformation wirkt sich nachteilig auf die elektrischen Eigenschaften einer Steckverbinderanordnung aus.

Dies ist ein Zustand, den es zu verbessern gilt.

Die EP 3 242 359 A1 zeigt eine Steckverbinderanordnung mit einem Steckverbinder und einem mit dem Steckverbinder verbundenen Kabel, wobei das Kabel einen Innenleiter sowie einen Außenleiter aufweist und der Steckverbinder einen Innenleiter sowie einen Außenleiter aufweist, wobei die Steckverbinderanordnung einen Crimpbereich, in dem das Kabel mit einer Crimphülse vercrimpt ist, aufweist.

Die US 6 257 920 B1 zeigt eine Steckverbinderanordnung.

### ZUSAMMENFASSUNG DER ERFINDUNG

Vor diesem Hintergrund liegt der vorliegenden Erfindung die Aufgabe zugrunde, eine Steckverbinderanordnung mit einer gesteigerten Haltekraft zwischen dem Kabel und dem Steckverbinder und verbesserten elektrischen Eigenschaften der Steckverbinderanordnung anzugeben.

Erfindungsgemäß wird diese Aufgabe durch eine Steckverbinderanordnung mit den Merkmalen des Patentanspruchs 1 gelöst. Eine Nase weist einen relativ kleinen Durchmesser auf, welcher wenige Millimeter und/oder in Abhängigkeit des Kabeldurchmessers weniger als ein Zehntel des Kabeldurchmessers beträgt.

Die der vorliegenden Erfindung zugrunde liegende Idee besteht darin, die Haltekraft eines Steckverbinders an einen Kabel zu vergrößern, indem eine Crimphülse bereitgestellt wird, die mechanisch stärker mit dem Kabel zusammenwirkt. Dies wird durch eine Crimphülse mit mehreren nach innen gerichteten Nasen erreicht. Die Nasen sind eher klein, so dass diese leicht mit einem darunter liegenden Kabelteil in Eingriff gelangen können.

Auf diese Weise kann die Kraft, mit der eine Crimphülse mit dem Kabel verpresst wird, reduziert werden, da die Haltekraft bereits durch die Geometrie der Crimphülse bzw. des Kabels gesteigert wird. Dies wirkt sich positiv auf die elektrischen Eigenschaften der Steckverbinderanordnung aus, da ein Verpressen grundsätzlich nachteilig für die elektrischen Eigenschaften einer Steckverbinderanordnung ist.

Erfindungsgemäß ist die Nase an einem stirnseitigen Ende der Crimphülse ausgebildet, wobei die Crimphülse mit dem Schirmgeflecht vercrimpt ist und das Schirmgeflecht innerhalb der Crimphülse ausgebildet ist. Stirnseitiges Ende bedeutet, dass die Nase an einer Kante eines stirnseitigen Endes der Crimphülse anliegt. Dies ermöglicht eine kantigere Kontur der Nase gegenüber einer Nase, die nicht an einer Kante anliegt. Wird eine kantige Nase in einen mittigen Bereich einer Crimphülse geformt, kann es zu einem Reißen der Crimphülse kommen. Demgegenüber kann sich eine Crimphülse in einem Bereich einer Nase flexibler verformen, wenn die Nase an einer Kante der Crimphülse anliegt. Eine Crimphülse mit einer kantigeren Kontur kann wirkungsvoller mechanisch mit einem Kabel zusammenwirken. Dies steigert die Haltekraft der Crimphülse auf dem Kabel.

Erfindungsgemäß weist die Crimphülse eine Vielzahl von Nasen auf, welche an gegenüberliegenden stirnseitigen Enden der Crimphülse ausgebildet sind. Somit lässt sich die Haltekraft einer Crimphülse auf einem Kabel steigern, indem mehrere Nasen mechanisch mit dem Kabel zusammenwirken. Abhängig von der Anzahl der vorgesehenen Nasen, kann eine geometrische Verformung der Nasen bzw. eine Verformung des Kabels in einem Einwirkungsbereich der Nasen geringer dimensioniert werden. Somit lassen sich elektrische Beeinträchtigungen aufgrund einer Verformung des Kabels reduzieren.

Erfindungsgemäß liegt die Nase an einem Außenleiter des Kabels an und greift in ein Schirmgeflecht des Kabels ein. Die Zusammenwirkung der Nase mit einem Außenleiter des Kabels ist besonders vorteilhaft. Die Zusammenwirkung einer Nase mit einem Schirmgeflecht bzw. Außenleitergeflecht des Kabels ist besonders effektiv, da sich eine Nase besonders gut in ein Geflecht eines Außenleiters einhaken bzw. einkrallen kann.

Erfindungsgemäß weist die Crimphülse wenigstens eine Ausnehmung auf. Die Ausnehmung bildet ein Fenster der Crimphülse und ermöglicht ein effektives Eingreifen eines darunterliegenden Kabelteils.

Erfindungsgemäß ist vorgesehen, dass ein Schirmgeflecht des Kabels in die Ausnehmung eingreift. Ein Schirmgeflecht verformt sich während eines Crimpvorgangs besonders vorteilhaft, indem sich das Schirmgeflecht in die Ausnehmung hinein verformt.

Vorteilhafte Ausgestaltungen und Weiterbildungen ergeben sich aus dem Unteranspruch 2 sowie aus der Beschreibung unter Bezugnahme auf die Figuren der Zeichnung. Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Gemäß einer vorteilhaften Ausführungsform der Erfindung ist die Crimphülse mit einem Außenleitercrimp vercrimpt. Auf diese Weise ist eine besonders wirksame Crimpverbindung zwischen einem Kabel und einem Steckverbinder mittels einer Crimphülse gewährleistet.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Perspektivansicht einer Ausführungsform eines erfindungsgemäßen Kabels;
- Fig. 2: eine schematische Perspektivansicht einer Ausführungsform einer erfindungsgemäßen Crimphülse;
- Fig. 3: eine schematische Perspektivansicht einer Ausführungsform einer erfindungsgemäßen Steckverbinderanordnung;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Ausführungsform eines erfindungsgemäßen Kabels 50 zum Vercrimpen mit einem Steckverbinder 101. Das Kabel 50 weist einen Außenleiter 52, einen Innenleiter 51, ein Isolierteil 54, einen Mantel 53 sowie eine Crimphülse 10 auf. Die Crimphülse 10 ist mit dem Außenleiter 52 des Kabels 50 vercrimpt. In einem späteren Montageschritt wird die Crimphülse 10 zudem mit einem Außenleitercrimp 106 vercrimpt.
Figur 2 zeigt eine Ausführungsform einer erfindungsgemäßen Crimphülse 10 zum Vercrimpen mit einem Kabel 50. Die Crimphülse 10 weist eine Ausnehmung 12 auf, die ein axial mittiges Fenster der Crimphülse 10 bildet. Das Fenster erstreckt sich in etwa über einen 2/3-Umfang der Crimphülse 10. Die Crimphülse weist ferner ein erstes stirnseitiges Ende 13 sowie ein dem stirnseitigen Ende 13 gegenüberliegendes steckseitiges Ende 14 auf. An den stirnseitigen Enden 13 und 14 weist die Crimphülse 10 jeweils zwei radial nach innen gerichtete Nasen 11 auf. Die Nasen 11 sind gemessen am Gesamtumfang der Crimphülse 10 relativ klein. Aufgrund der Größe der Nasen 11 können diese sich ohne größere Verformungsarbeit in ein Außenleitergeflecht des Außenleiters 52 einhaken. Dies steigert die Haltekraft der Crimphülse 10 auf dem Kabel 50 bei einer geringen mechanischen Verformung des Kabels 50. Eine geringe mechanische Verformung ist anzustreben, da mechanische Verformungen die elektrischen Eigenschaften eines Kabels beeinträchtigen.
Figur 3 zeigt eine Steckverbinderanordnung 100 mit einem Kabel 50 und mit einem Steckverbinder 101. Der Steckverbinder 101 weist einen Außenleiter 105, ein Isolierteil 104 sowie einen Innenleiter 103 auf. Das Kabel 50 und der Steckverbinder 101 sind an mehreren Stellen mit einem Außenleitercrimp 106 vercrimpt, sodass das Kabel 50 an den Steckverbinder 101 befestigt ist. Der Außenleitercrimp 106 ist mit dem Außenleiter 105 des Steckverbinders 101 vercrimpt.

Es ist ersichtlich, dass das Kabel 50 in dem Bereich des Au-ßenleitercrimps 106 abgemantelt wurde. D.h. der Mantel 53 des Kabels wurde in diesem Bereich entfernt. Zudem ist die Crimphülse 10 in dem abgemantelten Bereich des Kabels 50 aufgeschoben. Das Außenleitergeflecht des Außenleiters 52 des Kabels 50 wurde über die Crimphülse 10 umgestülpt bzw. zurückgeschlagen. Der Außenleitercrimp 106 ist in dem Bereich der Crimphülse 10 mit dem Kabel vercrimpt. In dem Bereich, in dem das Außenleitergeflecht umgeschlagen ist, liegen das Isolierteil 54 und der Innenleiter 51 frei. In diesem Bereich sind das Isolierteil 54 und der Innenleiter 51 von dem Außenleitercrimp 106 bzw. von dem Außenleiter 105 des Steckverbinders 101 umgeben.

### Bezugszeichenliste

- 10: Crimphülse
- 11: Nase
- 12: Ausnehmung
- 13: stirnseitiges Ende
- 14: stirnseitiges Ende
- 50: Kabel
- 51: Innenleiter
- 52: Außenleiter
- 53: Mantel
- 54: Isolierteil
- 100: Steckverbinderanordnung
- 101: Steckverbinder
- 103: Innenleiter
- 104: Isolierteil
- 105: Außenleiter
- 106: Außenleitercrimp

## Patentansprüche

1. Steckverbinderanordnung (100) mit einem Steckverbinder (101) und einem mit dem Steckverbinder verbundenen Kabel (50),
wobei das Kabel einen Innenleiter (51) sowie einen Außenleiter (52), umfassend ein Schirmgeflecht, aufweist und der Steckverbinder einen Innenleiter (103) sowie einen Außenleiter (105) aufweist,
wobei die Steckverbinderanordnung einen Crimpbereich, in dem das Kabel mit einer Crimphülse (10) vercrimpt ist, aufweist,
wobei die Crimphülse wenigstens eine radial nach innen gerichtete Nase (11) aufweist, wobei die Nase an einem stirnseitigen Ende (13; 14) der Crimphülse ausgebildet ist, wobei die Crimphülse mit dem Schirmgeflecht vercrimpt ist und das Schirmgeflecht innerhalb der Crimphülse ausgebildet ist, **dadurch gekennzeichnet,**
**dass** die Crimphülse eine Vielzahl von Nasen aufweist, welche an gegenüberliegenden stirnseitigen Enden (13, 14) der Crimphülse ausgebildet sind, wobei jede Nase an dem
Außenleiter des Kabels anliegt und in das Schirmgeflecht des Kabels eingreift, wobei die Crimphülse wenigstens eine Ausnehmung (12) aufweist und das Schirmgeflecht in die Ausnehmung eingreift.

2. Steckverbinderanordnung nach dem vorstehenden Anspruch, wobei die Crimphülse mit einem Außenleitercrimp (106) vercrimpt sind und der Außenleitercrimp mit einem Außenleiter des Steckverbinders vercrimpt ist.

## Claims

1. Connector arrangement (100) having a connector (101) and a cable (50) connected to the connector,
wherein the cable has an inner conductor (51) as well as an outer conductor (52), comprising a braided sheath, and the connector has an inner conductor (103) as well as an outer conductor (105),
wherein the connector arrangement has a crimp region in which the cable is crimped with a crimp barrel (10),
wherein the crimp barrel has at least one radially inwardly directed lug (11), wherein the lug is formed at a frontal end (13; 14) of the crimp barrel, wherein the crimp barrel is crimped with the braided sheath and the braided sheath is formed within the crimp barrel, **characterized in that**
the crimp barrel has a plurality of lugs which are formed at opposing frontal ends (13, 14) of the crimp barrel, wherein each lug bears against the outer conductor of the cable and engages in the braided sheath of the cable, wherein the crimp barrel has at least one recess (12) and the braided sheath engages in the recess.

2. Connector arrangement according to the preceding claim,
wherein the crimp barrel is crimped with an outer conductor crimp (106) and the outer conductor crimp is crimped with an outer conductor of the connector.

## Revendications

1. Agencement de connecteur (100) avec un connecteur (101) et un câble (50) connecté au connecteur,
dans lequel le câble présente un conducteur interne (51) ainsi qu'un conducteur externe (52) comprenant une tresse de blindage, et le connecteur présente un conducteur interne (103) ainsi qu'un conducteur externe (105),
dans lequel l'agencement de connecteur présente une zone de sertissage dans laquelle le câble est serti avec une douille de sertissage (10),
dans lequel la douille de sertissage présente au moins un ergot (11) dirigé radialement vers l'intérieur, dans lequel l'ergot est formé au niveau d'une extrémité frontale (13 ; 14) de la douille de sertissage, dans lequel la douille de sertissage est sertie avec la tresse de blindage, et la tresse de blindage est formée à l'intérieur de la douille de sertissage, **caractérisé en ce que**
la douille de sertissage présente une pluralité d'ergots qui sont formés au niveau d'extrémités frontales opposées (13, 14) de la douille de sertissage, dans lequel chaque ergot repose contre le conducteur externe du câble et s'engage dans la tresse de blindage du câble, dans lequel la douille de sertissage présente au moins un évidement (12), et la tresse de blindage s'engage dans l'évidement.

2. Agencement de connecteur selon la revendication précédente,
dans lequel la douille de sertissage est sertie avec un sertissage de conducteur externe (106), et le sertissage de conducteur externe est serti avec un conducteur externe du connecteur.
